# EUROPÄISCHE PATENTANMELDUNG

(11) **EP 0 672 790 A1**
(43) Veröffentlichungstag der Anmeldung: **20.09.1995**
(21) Anmeldenummer: 95103390.1
(22) Anmeldetag: 09.03.1995
(51) Int. Cl.: E01B 3/38, E01B 2/00

(54) **Längsschwellengleis**

(30) Priorität: 15.03.1994 DE 4408599
(71) Anmelder: EUKA BAUELEMENTE VERKAUFSGESELLSCHAFT mbH, D-56191 Weitersburg (DE)
(72) Erfinder: Kaul, Marianne, D-56191 Weitersburg (DE)
(74) Vertreter: Oppermann, Frank

(57) **Zusammenfassung**

Die Längsschwelle (2) eines Längsschwellengleises weist einen im wesentlichen U-förmigen Querschnitt auf und ist mit Spannbacken (20) versehen, die zu beiden Seiten der Schiene (3) angeordnet sind. Bei der Montage des Gleises wird die Schiene (3) mit den Spannbacken (20) fixiert und kann sofort mit geringer Geschwindigkeit befahren werden. Die zwischen den Spannbacken (20) liegenden Zwischenräume sind mit einer Vergußmasse ausgefüllt. Die in den Zwischenräumen liegenden Vergußformkörper (22) stützen die Schiene (3) seitlich ab. Die Vergußformkörper (22) sind mit einer leicht auftrennbaren Trennschicht (25) versehen. Nach Zerschneiden der Trennschicht (25) können die Vergußformkörper (22) aus der Längsschwelle (2) leicht herausgenommen werden, um die Schiene (3) erneut auszurichten oder zu demontieren.

## Beschreibung

Die Erfindung betrifft ein Längsschwellengleis nach dem Oberbegriff des Patentanspruchs 1.

Die bekannten Gleise bestehen aus Schienen, Unterschwellung und Befestigungsmitteln zum verbinden der Schienen mit der Unterschwellung. Die Schienen müssen die durch die Fahrzeugmasse hervorgerufenen vertikalen statischen und dynamischen Kräfte sowie horizontal wirkende Führungskräfte aufnehmen und über die Unterschwellung in die Bettung ableiten. Als Unterschwellung sind Querschwellen und Längsschwellen bekannt. Die sich unter jedem Schienenstrang in Gleislängsrichtung erstreckenden Längssschwellen finden aber nur dort Verwendung, wo sie die zu übertragenden Kräfte über eine feste Unterlage auf den Untergrund ableiten können.

Die Schienen der bekannten Längsschwellengleise werden im allgemeinen mit Schwellenschrauben und Klemmplatten an den Schwellen befestigt. Es sind auch Längschwellengleise bekannt, deren Schienen durch vorgefertigte Formstücke fixiert werden, die in den Zwischenraum zwischen der Schiene und den Seitenteilen der Längsschwelle eingepaßt sind. Bei einer Befestigung der Schienen mit vorgefertigten Formstücken können die Schienen zwar leicht aus ihrer Verankerung gelöst werden. Die Fixierung der Schienen in der richtigen Lage erweist sich aber als sehr schwierig. Darüberhinaus sind zum Bau von überwiegend gekrümmten Schienenstrecken eine Vielzahl von Formstücken erforderlich, um die unterschiedlichen Schienenneigungen ausgleichen zu können. Diese erschweren eine zügige Gleismontage.

Es sind auch Längsschwellengleise bekannt, bei denen die Schienen mit einer Vergußmasse fixiert sind. Die Schienen haben zwar einen festen Halt. Die exakte Ausrichtung der Schienen vor dem Vergießen ist aber relativ schwierig. Ferner können die Schienen erst nach Aushärten der Vergnßmasse befahren werden. Deshalb ist es beim Bau einer Schienenstrecke nicht möglich, die für den Bau erforderlichen Materialen auf dem gleichen Schienenwege zu transportieren.

Der Erfindung liegt die Aufgabe zugrunde, ein Längsschwellengleis zu schaffen, das eine exakte und schnelle Ausrichtung der Schienen ermöglicht und nach dem Verlegen der Schienen sofort befahrbar ist.

Die Lösung der Aufgabe erfolgt erfindungsgemäß mit den Merkmalen des Patentanspruchs 1.

Die Schienen des erfindungsgemäßen Längsschwellengleises werden mit Spannbacken fixiert, die zu beiden Seiten der Schienen angeordnet sind. Durch Verstellen der Spannbacken können die Schienen exakt ausgerichtet werden. Kleine Höhenregulierungen lassen sich durch Unterfüttern der Schienen mit verschiedenen Materialien auf einfache Weise vornehmen. Nach Anziehen der Spannbacken kann das Gleis sofort mit geringer Geschwindigkeit für Bauzwecke befahren werden. Die zwischen den einzelnen Spannbacken liegenden Zwischenräume sind bei dem erfindungsgemäßen Längsschwellengleis mit einer Vergußmasse ausgefüllt, die nach dem Ausrichten und Fixieren der Schienen in die Zwischenräume der Längsschwelle eingebracht wird. Die Vergußformkörper halten die Schiene fest in der Längsschwelle und stützen die Schiene seitlich ab.

Das Verstellen der Spannbacken erfolgt vorteilhafterweise mit Spannelementen, die in Gleislängsrichtung verteilt angeordnet sind. Mit den gleichen Spannelementen können auch die auf beiden Seiten der Schienen angeordneten Vergußformkörper gegen die Schienen gepreßt werden. Damit werden die Schienen sicher in der Längsschwelle verankert.

Um die Spannelemente zu entlasten und die Vergußformkörper in vertikaler Richtung und in Gleislängsrichtung zu fixieren, sind vorteilhafterweise Fixierungselemente vorgesehen, die in Ausnehmungen der Seitenteile der Längsschwellen sitzen und sich in die Vergußformkörper erstrecken. Die Fixierungselemente können einen rechteckigen, dreieckigen oder trapezförmigen Querschnitt aufweisen.

Vorzugsweise liegen die Schienen in Elastomerprofilen, die die von den Schienenfahrzeugen auf die Schienen übertragenenen Schwingungen dämpfen. Um eine sichere Anlage zu gewährleisten, ist die Form der Elastomerprofile an das Schienenprofil angepaßt.

Die Vergußformkörper bestehen vorteilhafterweise aus zwei verschiedenen Vergußmassen. Die den Seitenflächen der Längschwelle zugewandten Seiten des Vergußformkörpers weisen eine Trennschicht aus einer Vergußmasse auf, die sich leicht auftrennen läßt. Zur Demontage der Gleise wird die Trennschicht aufgetrennt und nach Lösen der Spannelemente werden die Vergußformkörper aus der Längsschwelle herausgenommen. Die Schienen lassen sich dann erneut ausrichten oder demontieren. Damit sich die Vergußformkörper leicht lösen lassen, sind die Innenflächen der Seitenteile und/oder die Auflagerfläche der Längsschwelle zweckmäßigerweise mit einer Folie belegt.

Zur Montage des Längsschwellengleises werden die Seitenflächen der Längschwellen nach dem Fixieren der Schienen durch die Spannbacken mit Distanzstücken ausgekleidet. Anschließend werden die Schienen vergossen. Nach dem Aushärten der Vergußmasse werden die Vergußformstücke mit den Spannelementen gegen die Schienen gepreßt. Dabei werden die Distanzstücke frei und können entnommen werden. Der entstehende Spalt wird dann mit einer später leicht auftrennbaren Vergußmasse, z.B. ein Flugaschengemisch, ausgefüllt. Die Trennfuge aus Flugaschengemisch kann im Bedarfsfall leicht mit einem Trennschleifer oder einer Säge aufgetrennt werden.

Nachfolgend werden unter Bezugnahme auf die Zeichnungen mehrere Ausführungsbeispiele der Erfindung näher erläutert.

Es zeigen:
- Fig. 1: eine auf einer Längsschwelle liegende Schiene in der Draufsicht,
- Fig. 2: einen Schnitt durch die Längschwelle von Fig. 1 entlang der Linie II-II,
- Fig. 3: einen Schnitt durch die Längschwelle von Fig. 1 entlang der Linie III-III,
- Fig. 4: einen Schnitt durch eine Längschwelle mit eingelegten Distanzstücken vor dem Anpressen der Vergußformstücke,
- Fig. 5: einen Schnitt durch die Längsschwelle von Fig. 1 entlang der Linie V-V,
- Fig. 6: einen Schnitt durch eine Längsschwelle mit den Schienenkopf überragenden Seitenteilen,
- Fig. 7: eine weitere Ausführungsform der Längsschwelle, und
- Fig. 8: zwei aneinandergesetzte Längsschwellensegmente in der Seitenansicht.

Das Längsschwellengleis besteht aus zwei parallelen Schienen, die auf in Gleislängsrichtung angeordneten Längsschwellen aus Beton liegen. Fig. 1 zeigt eine unter einem Schienenstrang 1 angeordnete Längsschwelle 2 in der Draufsicht. Die Längsschwelle 2 weist einen im wesentlichen U-förmigen Querschnitt auf (Fig. 2). Die Schiene 3 liegt auf der ebenen Auflagerfläche 4 des Schwellenbodens 5 und ist mit der Schwelle 2 fest verbunden. Zur Gleisüberhöhung kann die Auflagerfläche 4 des Schwellenbodens 5 gegenüber der Horizontalen leicht geneigt sein. Eventuell vorhandene Auflagerplatten oder durchlaufende Schienenlager brauchen somit nicht keilförmig ausgebildet zu sein. Die Schiene wird auf die Auflagerfläche 4 der Längsschwelle 2 aufgesetzt und steht im richtigen Winkel zur Horizontalen.

Unter dem Fuß 6 der Schiene 3 befindet sich eine Unterlage 7 aus elastischem Material. Auf beiden Seiten des Schiensteges 8 ist die Schiene 3 mit Elastomerprofilen 9 ummantelt, die sich von der unteren Schrägfläche des Schienenkopfes 10 bis zur oberen Schrägfläche des Schienenfußes 6 erstrecken. Die Seitenflächen des Schienenfußes 6 sind mit einer Schaumstoffeinlage 11 ummantelt und die freiliegenden Flanken des Schienenfußes sind mit einer Folie 12 abgedeckt. Ferner sind die Auflagerfläche 4 der Längsschwelle 2 und die Innenflächen 13 der Seitenteile 14 mit einer Gleitfolie 15 belegt.

Auf beiden Seiten der Schiene 3 sind in gleichbleibenden Abständen in Gleislängsrichtung Spannelemte 16 vorgesehen (Fig. 1). Diese werden durch Spannbolzen 17 gebildet, die in Gewindehülsen 18 geführt sind. Die Gewindehülsen 18 sitzen in gegenüberliegenden Bohrungen 19 der Seitenteile 16 der Längsschwelle 2. In die Gewindehülsen 18 lassen sich auch in den Fign. nicht dargestellte Verankerungselemente einschrauben, an denen Hebezeuge angreifen können.

Die Schiene 3 wird durch Spannbacken 20 fixiert, die auf beiden Seiten der Schiene 3 in gleichbleibenden Abständen in Gleislängsrichtung angeordnet sind und sich an den seitlichen Anlageflächen der Elastomerprofile 9 abstützen. Durch Anziehen der in Ausnehmungen 21 der Spannbacken 20 greifenden Spannbolzen 17 werden die Spannbacken 20 quer zur Gleislängsrichtung verstellt und gegen die Elastomerprofile 9 der Schiene 3 gepreßt.

Die verbleibenden Zwischenräume auf beiden der Seiten der Schiene 3, die von den Seitenflanken der Elastomerprofile 9, den Innenflächen 13 der Seitenteile 14 der Längsschwelle 2 und den Spannbacken 20 begrenzt werden, sind mit einer Vergußmasse ausgefüllt (Fig. 3). Die Vergußformkörper 22 in den Zwischenräumen der Längschwelle 2 liegen lose auf der Gleitfolie 15 auf und lassen sich in der Horizontalen quer zur Gleislängsrichtung verschieben. Sie können mit den Spannelementen 16 an den Seitenteilen 14 der Längsschwelle 2 gegen die Schiene 3 gepreßt werden. Ferner werden die Vergußformkörper 22 mit Fixierungselementen 23 gehalten, die die Formkörper 22 gegen Verlagerungen in Gleislängsrichtung und gegen Herausrutschen sichern. Die stiftfömigen Fixierungselemente 23 sitzen in Ausnehmungen 24 an den Innenseiten der Seitenteile 14 der Längsschwelle 2 und erstrecken sich in die Vergußformkörper 22.

Die Vergußformkörper 22 weisen an ihren den Seitenteilen 14 der Längsschwelle 2 zugewandten Seiten jeweils eine Trennschicht 25 aus einer leicht auftrennbaren Vergußmasse auf. Nach Lösen der Spannelemente 16 und nach Zerschneiden der Trennschicht 25 sowie der die Trennschicht durchdringenden Fixierungselemente 23 können die Vergußformkörper 22 aus den Zwischenräumen der Längsschwelle 2 leicht herausgenommen werden. Die Schiene 3 läßt sich dann nach Lösen der Spannbacken 20 erneut ausrichten oder demontieren.

Die einzelnen Schritte zur Montage der Schiene 3 werden nachfolgend unter Bezugnahme auf die Fign. 4 und 5 beschrieben. Zunächst wird die Schiene 3 ausgerichtet und mit den Spannbacken 20 fixiert (Fig. 3). Anschließend werden an die Innenflächen 13 der Seitenteile 14 der Längsschwelle 2 mit Antihaftmittel versehehene Distanzstücke 26 aus Schaumstoff oder entsprechendem Material gelegt. Daraufhin werden die verbleibenden Zwischenräume mit der hochfesten Vergußmasse ausgefüllt. Dabei schützen die beidseitig des Schienenfußes 6 liegenden Schaumstoffeinlagen 11 den unteren Flanschbereich des Schiensteges 9 vor dem Eindringen der Vergußmasse. Um ein späteres Anziehen und Lockern der Spannbolzen 17 zu ermöglichen, sind die Bolzen mit einem Kunststoffrohr umhüllt. Nach Erhärten der Vergußmasse werden die Vergnßformkörper 22 mit den angrenzenden Spannelementen 16 gegen die Schienen gepreßt (Fig.5). Da die Vergußformkörper 22 quer zur Gleislängsrichtung verschiebbar sind, vergrößert sich der Spalt 27 zwischen den Formkörpern und den Seitenteilen 14 der Längsschwelle 2. Die Distanzstücke 26 lassen sich dann leicht herausziehen. Nach Entfernen der Distanzstücke 26 wird der Spalt 27 mit einer später leicht auftrennbaren Vergußmasse, z.B. einer Vergußmasse aus einem Flugaschengemisch, vergossen. Diese Vergußmasse bildet die Trennschicht 25 des Vergußformkörpers 22.

Fig. 6 zeigt eine weitere Ausführungsform der Längsschwelle 2. Die Längsschwelle 2 unterscheidet sich von der unter Bezugnahme auf die Fign. 1 bis 5 beschriebenen Ausführungsform dadurch, daß die beiden Seitenteile 14 den Schienenkopf 10 überragen. Die den Schienenkopf 10 beidseitig überragenden Seitenteile 14 bieten einen wirkungsvollen Schutz gegen Entgleisen der Schienenfahrzeuge. Die Seitenteile 14 können bis zur Unterkante des Lichtraumprofils der Schienfahrzeuge reichen. Zur Ableitung des Oberflächenwassers sind in den Seitenteilen 14 in gleichbleibenden Abständen Öffnungen 28 vorgesehen.

Die Seitenflächen 13 der Seitenteile 14 der Längsschwelle 2 können senkrecht auf der Auflagerfläche 4 oder schräg auf der Auflagerfläche stehen. Diese beiden alternativen Ausführungsformen sind in Fig. 7 dargestellt. Bei der Ausführungsform mit nach oben hin zusammmenlaufenden Seitenflächen 13 können die Vergußformkörper 22 nicht nach oben herausrutschen. Allerdings ist das Herausnehmen der Vergußformkörper 22 nach Zerschneiden der Trennschicht 25 erschwert.

Fig. 8 zeigt zwei aneinandergesetzte Längsschwellensegmente 2,2' in der Seitenansicht. An der Unterseite der Schwellenköpfe 29 sind Entwässerungsöffnungen 30 vorgesehen, um das Oberflächenwasser abzuleiten.

## Patentansprüche

1. Längsschwellengleis bestehend aus Schienen (3), in Gleislängsrichtung unter jedem Schienenstrang (1) angeordneten Längsschwellen (2) mit im wesentlichen U-förmigem Profil, die eine ebene von zwei Seitenteilen (14) begrenzte Auflagerfläche (4) für die Schienen (3) aufweisen, und Befestigungsmitteln zur Verbindung der Schienen mit den Schwellen,
**dadurch gekennzeichnet,**
daß in Gleislängsrichtung verteilte auf beiden Seiten der Schienen (3) angeordnete und quer zur Schienenlängsachse verstellbare Spannbacken (20) vorgesehen sind, und daß die zwischen den einzelnen Spannbacken (20) befindlichen, seitlich von den Innenflächen (13) der Seitenteile (14) und den Schienen (3) begrenzten Zwischenräume jeweils mit einer einen festen Vergußformkörper (22) bildenden Vergußmasse ausgefüllt sind.

2. Längsschwellengleis nach Anspruch 1, dadurch gekennzeichnet, daß in Gleislängsrichtung verteilte Spannelemente (16) zum Verstellen der Spannbacken (20) und zum Anpressen der Vergußformkörper (22) an die Schienen (3) vorgesehen sind.

3. Längsschwellengleis nach Anspruch 2, dadurch gekennzeichnet, daß die Spannelemente (16) als Spannbolzen (17) ausgebildet sind, die in den Seitenteilen (14) der Längsschwellen (3) vorgesehenen Gewindehülsen (18) geführt sind.

4. Längsschwellengleis nach einem der Ansprüche 1 bis 3, dadurch gekennzeichnet, daß in den Seitenteilen (14) der Längsschwellen (2) Ausnehmungen (24) vorgesehen sind, in denen Fixierungselemente (23) sitzen, die sich in die Vergußformkörper (22) erstrecken.

5. Längsschwellengleis nach einem der Ansprüche 1 bis 4, dadurch gekennzeichnet, daß die Schienen (3) beidseitig des Schienensteges (8) mit Elastomerprofilen (9) ummantelt sind.

6. Längsschwellengleis nach einem der Ansprüche 1 bis 5, dadurch gekennzeichnet, daß zwischen dem Schienenfuß (6) und der Auflagerfläche (4) jeder Längsschwelle (2) eine elastische Unterlage (7) vorgesehen ist.

7. Längsschwellengleis nach einem der Ansprüche 1 bis 6, dadurch gekennzeichnet, daß die Seitenflächen des Schienenfußes (6) mit einer Schaumstoffeinlage (11) ummantelt sind.

8. Längsschwellengleis nach einem der Ansprüche 1 bis 7, dadurch gekennzeichnet, daß die Vergußformkörper (22) an den den Seitenteilen (14) der Längsschwellen (2) zugewandten Seiten eine leicht auftrennbare Trennschicht (25) aufweisen.

9. Längsschwellengleis nach einem der Ansprüche 1 bis 8, dadurch gekennzeichnet, daß die Auflagerfläche (4) jeder Längschwelle (2) und/oder die Innenflächen (13) der Seitenteile (14) der Längsschwellen (2) mit einer Folie (15) belegt sind.

10. Längsschwellengleis nach einem der Ansprüche 1 bis 9, dadurch gekennzeichnet, daß die Innenflächen (13) der Seitenteile (14) schräg auf den Auflagerflächen (4) der Längsschwellen (2) stehen.

11. Längsschwellengleis nach einem der Ansprüche 1 bis 10, dadurch gekennzeichnet, daß ein oder beide Seitenteile (14) der Längsschwellen (2) die Schienenköpfe (10) überragen.

12. Längsschwellengleis nach einem der Ansprüche 1 bis 11, dadurch gekennzeichnet, daß an den Schwellenköpfen (29) Ausnehmungen (30) zum Abfließen des Oberflächenwassers vorgesehen sind.
